# EUROPÄISCHE PATENTSCHRIFT

(11) **EP 0 451 929 B1**
(45) Veröffentlichungstag und Bekanntmachung des Hinweises auf die Patenterteilung: **02.05.1997**
(21) Anmeldenummer: 91250076.6
(22) Anmeldetag: 15.03.1991
(51) Int. Cl.: B22D 11/16, B22D 11/20, B22D 11/18

(54) **Verfahren zur Bestimmung und Regulierung des Badspiegels einer Metallschmelze**
Method for determination and regulating the level of a metal melting bath
Procédé pour la détermination et le réglage d'un niveau du bain de métal liquide

(30) Priorität: 11.04.1990 DE 4012039
(43) Veröffentlichungstag der Anmeldung: 16.10.1991
(73) Patentinhaber: MANNESMANN Aktiengesellschaft, 40027 Düsseldorf (DE)
(72) Erfinder: Feuerstacke, Ewald, Dipl.-Ing., W-4270 Dorsten (DE); Stadtfeld, Gerhard, W-4132 Kamp-Lintfort (DE)
(74) Vertreter: Meissner, Peter E., Dipl.-Ing.

(56) Entgegenhaltungen:
- FR-A- 2 417 357

## Beschreibung

Die Erfindung betrifft ein Verfahren zur Bestimmung und Regulierung des Badspiegels einer Metallschmelze in einem metallurgischen Gefäß, insbesondere einer Durchlaufkokille einer Gießanlage.

Es ist bekannt, den Badspiegel einer Metallschmelze mit Hilfe von optischen, radiometrischen oder elektrodynamischen Mitteln zu bestimmen. Ein Vorschlag dieser Art ist aus EP 0 150 670 A2 bekannt, bei dem über eine Spule in der Metallschmelze Wirbelströme induziert und gemessen werden und zur Bestimmung des Abstandes der Metallschmelze von der Spule dienen. Aus dem Vergleich von Soll- und Istwert ergibt sich dann die zu regelnde Zuflußmenge zur Metallschmelze. Ein weiteres Verfahren dieser Art, welches sich optischer Mittel bedient, ist aus der DE-OS 29 31 199 bekannt. Hierbei werden Lichtpulse über einen Spiegel auf die Badoberfläche projiziert und die reflektierten Lichtpulse detektiert. Die Laufzeit des Lichtes ist dabei ein Maß für den Abstand der Badoberfläche von der optischen Einrichtung.

Diese genannten Verfahren sind zum einen störanfällig und zum anderen sehr aufwendig.

Der Erfindung liegt daher die Aufgabe zugrunde, ein Verfahren der gattungsgemäßen Art zu schaffen, bei dem der Badspiegel einfach und reproduzierbar bestimmt und reguliert werden kann.

Die gestellte Aufgabe wird bei einem Verfahren der gattungsgemäßen Art dadurch gelöst, daß an einem bestimmten frei wählbaren Ort innerhalb des Gefäßes Inertgas in die Metallschmelze eingeleitet wird, daß der Absolutdruck des eingeleiteten Inertgases gemessen wird, daß der während eines von Null verschiedenen Durchflusses gemessene Absolutdruck registriert und aus der Differenz des Absolutdruckes und des auf die Oberfläche des Bades wirkenden Druckes der Istwert des Abstandes der Badoberfläche vom Ort der Inertgaseinleitung bestimmt wird, daß aus diesem ermittelten Abstand die Differenz zu einem vorgegebenen Sollwert gebildet und als elektrisches Stellsignal eines Stellgliedes zur Regulierung des Badspiegels und/oder der aus dem Gefäß ausfließenden oder abgezogenen Menge zugeführt wird. Dieses erfindungsgemäße Verfahren ist vorteilhafterweise einfach durchzuführen. Dies wird an der weiteren Ausgestaltung der Erfindung deutlich, bei der das Inertgas an dem in das Metallbad eintauchenden Ende eines Zuleitungsrohres für die Schmelze eingeleitet wird oder daß das Inertgas am Grund des Metallbades eingeleitet wird.

Das erfindungsgemäße Verfahren wird anhand der Zeichnung beispielhaft erläutert.

Es zeigen:
- Figur 1: Durchlaufkokille mit Metallzufuhrregelung
- Figur 2: Verteiler
- Figur 3: Einrichtung zum Sprühkompaktieren

Die in Figur 1 gewählte Darstellung zeigt das erfindungsgemäße Verfahren im Einsatz bei der Befüllung einer Durchlaufkokille einer Gießanlage. Hierbei wird das Inertgas einem Druckbehälter entnommen und über eine einstellbare Drossel 1 einer Durchflußkontrolleinrichtung 2 zugeführt. Das die Durchflußkontrolleinrichtung 2 passierende Inertgas gelangt über eine Rohrleitung 3 zu einem Rohr 4, welches in die Schmelze hineinragt. Ein solches Rohr kann beispielsweise durch eine zusätzliche Bohrung in einem Tauchausguß verwirklicht werden, wobei die Bohrung am eintauchenden Ende in die Schmelze mündet. Die Rohrleitung 3 steht in direkter Verbindung mit einer Druckmeßeinrichtung. Für den Fall, daß Inertgas unter Bildung von Gasblasen in die Schmelze strömt, wird ein von Null verschiedener Durchfluß von der Durchflußkontrolleinrichtung 2 registriert. Ist ein von Null verschiedener Durchfluß von Inertgas gewährleistet, dann ist der an der Druckmeßeinrichtung 5 registrierte Druck ein Maß für den Abstand des Badspiegels von der Inertgaseinleitung. Die Druckmeßeinrichtung 5 wandelt den registrierten Druck in ein elektrisches Signal um und führt diesen ermittelten Istwert einem Vergleicher 6 zu. Aus der Differenz zwischen einem vorgegebenen Sollwert und dem ermittelten Istwert wird ein Stellsignal gebildet, das einem Stellglied 7 zugeführt wird. Dieses Stellglied 7 betätigt beispielsweise den Verschlußstopfen 8 eines Verteilers 9. Dabei ist es außerdem möglich, mit dem Stellsignal Einfluß auf die Abzuggeschwindigkeit des Stranges aus der Kokille zu nehmen.

Figur 2 zeigt die Einsatzmöglichkeit des Verfahrens zur Bestimmung und Regulierung des Badspiegels in einem Verteiler 10, bei dem die ausfließende Metallmenge in Abhängigkeit von der Füllhöhe gesteuert wird. Hierbei findet die Inertgaseinleitung in der Nähe des Ausgusses 11 oder am Grund des Verteilers 10 am Punkt 13 statt.

Diese Inertgaseinleitung ist dabei extern, wie in Figur 1 dargestellt, mit den dort beschriebenen Kontroll- und Meßeinrichtungen versehen. Das Stellsignal kann hierbei auf die Kippwinkeleinstellung des Verteilers oder auf den die Badoberfläche beaufschlagenden Druck einwirken.

Figur 3 zeigt die Anwendung des Verfahrens beim Sprühkompaktieren Hierbei findet die Inertgaseinleitung durch den Ausgußstein 12 des Gefäßes statt. Der ferrostatische Druck ist dabei der maßgebliche Druck, der die durch den Ausguss austretende Schmelzenmenge bestimmt. Die externe Zufuhr von Inertgas sowie die Meß- und Kontrolleinrichtungen sind ebenfalls wie in Figur 1 dargestellt aufgebaut. Um bei diesem Verfahren die Betriebsparameter konstant zu halten, wirkt das Stellsignal auf die Abzugsgeschwindigkeit des austretenden Metalles.^{*}
^{*}Da das Metallschmelze enthaltende Gefäß während des Auslaufens nicht nachgefüllt wird, ist es wichtig, daß während des Auslaufens die Inertgaseinleitung mit der entsprechenden Messung des Absolutdruckes und des Durchflusses quasi kontinuierlich durchgeführt wird. Hierbei ist es notwendig, daß der Durchfluß zu jedem Zeitpunkt, zu dem der Absolutdruck zur Badspiegelhöhenbestimmung registriert und ausgewertet wird, der Durchfluß den Wert Null gerade überschreitet.

Wie aus den einzelnen Anwendungsbeispielen klar wird, ist dieses Verfahren zur Bestimmung und Regulierung des Badspiegels apparativ einfach ausgestaltet und findet somit ein weites Anwendungsspektrum.

## Patentansprüche

1. Verfahren zur Bestimmung und Regulierung des Badspiegels einer Metallschmelze in einem metallurgischen Gefäß (10), insbesondere einer Durchlaufkokille einer Gießanlage,
**dadurch gekennzeichnet,**
daß an einem bestimmten frei wählbaren Ort innerhalb des Gefäßes (10) Inertgas in die Metallschmelze eingeleitet wird, daß der Durchfluß und der Absolutdruck des eingeleiteten Inertgases gemessen wird, daß der beim Überschreiten des Null-Wertes des Durchflusses gemessene Absolutdruck registriert und aus der Differenz des Absolutdruckes und des auf die Oberfläche des Bades wirkenden Druckes der Istwert des Abstandes der Badoberfläche vom Ort der Inertgaseinleitung bestimmt wird, daß aus diesem ermittelten Abstand die Differenz zu einem vorgegebenen Sollwert gebildet und als elektrisches Stellsignal einem Stellglied (7) zur Regulierung des Badspiegels und/oder der aus dem Gefäß (10) ausfließenden oder abgezogenen Menge zugeführt wird.

2. Verfahren zur Bestimmung und Regulierung des Badspiegels einer Metallschmelze nach Anspruch 1,
**dadurch gekennzeichnet,**
daß das Inertgas an dem in das Metallbad eintauchenden Ende eines Zuleitungsrohres (4) für die Schmelze eingeleitet wird.

3. Verfahren zur Bestimmung und Regulierung des Badspiegels einer Metallschmelze nach Anspruch 1,
**dadurch gekennzeichnet,**
daß das Inertgas am Grund des Metallbades eingeleitet wird.

## Claims

1. A method for determining and regulating the bath level of a metal melt in a metallurgical vessel (10), in particular an open-ended mould of a casting plant,
characterised in that inert gas is introduced into the metal melt at a given, freely selectable point within the vessel (10), that the throughflow and the absolute pressure of the inert gas introduced is measured, that the absolute pressure measured upon exceeding the zero value of the throughflow is recorded and the actual value of the distance of the bath surface from the point of introduction of the inert gas is determined from the difference of the absolute pressure and the pressure acting on the surface of the bath, that the difference from a predetermined desired value is formed from this determined distance and is sent as an electrical actuating signal to an actuating element (7) for regulating the bath level and/or the quantity flowing out or removed from the vessel (10).

2. A method for determining and regulating the bath level of a metal melt according to Claim 1,
characterised in that the inert gas is introduced at the end of a feed pipe (4) for the melt which dips into the metal bath.

3. A method for determining and regulating the bath level of a metal melt according to Claim 1,
characterised in that the inert gas is introduced at the base of the metal bath.

## Revendications

1. Procédé pour la détermination et le réglage du niveau d'un bain de fusion métallique dans un récipient métallurgique (10), en particulier une coquille en continu d'une installation de coulée,
caractérisé en ce que, en un endroit déterminé pouvant être librement choisi à l'intérieur du récipient (10), du gaz inerte est introduit dans le bain de fusion métallique, en ce que le débit et la pression absolue du gaz inerte introduit sont mesurés, en ce que la pression absolue mesurée lors du dépassement de la valeur nulle du débit est enregistrée et, à partir de la différence de la pression absolue et de la pression agissant sur la surface du bain, la valeur réelle de la distance de la surface du bain à l'endroit de l'introduction du gaz inerte est déterminée, en ce que, à partir de cette distance déterminée, la différence par rapport à une valeur de consigne prédéfinie est formée et, comme signal de réglage électrique, amenée à un organe de réglage (7) pour le réglage du niveau et/ou de la quantité soutirée ou s'écoutant hors du récipient (10).

2. Procédé pour la détermination et le réglage du niveau d'un bain de fusion métallique selon la revendication 1,
caractérisé en ce que la gaz inerte est introduit à l'extrémité, plongeant dans le bain métallique, d'un tube d'amenée (4) pour la matière en fusion.

3. Procédé pour la détermination et le réglage du niveau d'un bain de fusion métallique selon la revendication 1,
caractérisé en ce que le gaz inerte est introduit au fond du bain métallique.
